# EUROPÄISCHE PATENTSCHRIFT

(11) **EP 3 631 169 B1**
(45) Veröffentlichungstag und Bekanntmachung des Hinweises auf die Patenterteilung: **17.03.2021**
(21) Anmeldenummer: 18725458.6
(22) Anmeldetag: 14.05.2018
(51) Int. Cl.: F01C 21/08, F04C 2/344, F04C 14/06, F04C 14/28

(54) **FLÜGELZELLENPUMPE ODER -KOMPRESSOR**
VANE PUMP OR COMPRESSOR
POMPE OU COMPRESSEUR À PALETTES

(30) Priorität: 23.05.2017 DE 202017103110 U
(43) Veröffentlichungstag der Anmeldung: 08.04.2020
(73) Patentinhaber: Saeta GmbH & Co. KG, 22880 Wedel (DE)
(72) Erfinder: HAAR, Stefan, 25421 Pinneberg (DE)
(74) Vertreter: Hauck Patentanwaltspartnerschaft mbB
(86) Internationale Anmeldenummer: PCT/EP2018/062378
(87) Internationale Veröffentlichungsnummer: WO 2018/215230

(56) Entgegenhaltungen:
- EP-A1- 2 295 720
- CN-A- 102 817 834
- DE-A1- 1 451 879
- DE-C1- 19 651 413
- DE-U1-202013 000 976
- US-A- 4 472 119

## Beschreibung

Die Erfindung bezieht sich auf eine Flügelzellenpumpe oder -kompressor nach Anspruch 1.

Wenn Flügelzellenpumpen trockenlaufen oder gegen geschlossene oder stark gedrosselte Schieber pumpen, entwickeln sie naturgemäß Wärme, die bis zu einem Brand führen kann. Als Schutz gegenüber Druck sind Überdruckventile bekannt, die den Druck gesteuert auf nahezu Null absenken können. Hierfür ist in der Regel Druckluft erforderlich, die auf Fahrzeugen nicht immer verfügbar ist. Außerdem können Steuerungen für die Schieber manipuliert sein oder wegen fehlender Wartung versagen.

Eine Überdrucksicherung hilft nicht gegen ein Trockenlaufen der Pumpe. Es ist bekannt, hierfür Thermostate zu verwenden, die bei Erreichen einer bestimmten Temperatur die Pumpe abschalten. Ein derartiges Abschalten ist bei einer Anordnung einer derartigen Pumpe auf einem Fahrzeug (z.B. Tankfahrzeug) nicht beliebig einfach zu bewerkstelligen. Außerdem muss auch hierfür die Steuerung eine Mindestanforderung an funktionaler Sicherheit aufweisen, insbesondere auf einem Überheizungsschutz für den Explosionsschutz.

Aus US 4 472 119 A ist ein Drehflügelkompressor bekannt mit einem Flügelhaltemittel, das bewegt werden kann, um die Flügel in einer zurückgezogenen oder nicht arbeitenden Position innerhalb von durch einen Rotor definierten Führungsschlitzen in Eingriff zu bringen und zu halten. Die Rückhaltemittel werden durch hydraulisches Steuerfluid in die Stellung in Eingriff mit dem Flügel gebracht.

Aus CN 102 817 834 A ist eine hydraulische Flügelzellenpumpe bekannt, bei der der Innenraum des Rotors radial mit mehreren Flügelnuten versehen ist und Flügel verschiebbar in den Flügelnuten angeordnet sind. Ein Begrenzungssystem zum Begrenzen des radialen Gleitens der Flügel auf dem Rotor ist auf dem Rotor angeordnet und bringt selektiv eine auf die Flügel wirkende Kraft auf, um die Reibung zwischen den Flügeln und den Seiten zu erhöhen.

Aus EP 2 295 720 A1 ist ein Kompressor mit einem Kompressionsmechanismus zum Komprimieren eines Arbeitsfluids und einem Expansionsmechanismus zum Expandieren des Arbeitsfluids bekannt. Der Expansionsmechanismus umfasst einen variablen Flügelmechanismus, der die Bewegung eines ersten Flügels steuert.

Aus DE 196 51 413 C1 ist weiterhin ein Flügelzellenverdichter für Heißgas bekannt und aus DE 14 51 879 A1 eine Rotationskolbenmaschine.

Der Erfindung liegt die Aufgabe zugrunde, eine Flügelzellenpumpe zu schaffen, die im Betrieb sicher gegen Überhitzung geschützt ist.

Diese Aufgabe wird durch die Merkmale des Anspruchs 1 gelöst.

Bei der erfindungsgemäßen Flügelzellenpumpe ist in den Flügeln oder in den Wandungen der Ausnehmungen mindestens ein Brems- oder Blockierelement angeordnet, das zwischen einer Brems- oder Blockierposition, in der es form- oder kraftflüssig mit der Wandung der Ausnehmung oder dem Flügel zusammenwirkt und einer Freigabeposition, in der die Flügel sich frei in den Ausnehmungen bewegen können, bewegbar ist, wobei das Brems- und Blockierelement ab einer vorgegebenen Temperatur in die Brems- oder Blockierposition bringbar ist. Dies geschieht mit einem unter Wärme dehnenden Stoff oder einem wärmedehnemden Metall.

Bei der erfindungsgemäßen Flügelzellenpumpe ist durch eine konstruktiv einfache Maßnahme gewährleistet, dass ab einer vorgegebenen Temperatur die Flügel daran gehindert werden, aus den Ausnehmungen herauszutreten. Sie können daher nicht mit der Wandung des Zylinderraums in Eingriff treten und auch bei Trockenlauf keine Temperaturerhöhung bewerkstelligen. Sinkt die Temperatur wieder auf einen annehmbaren Wert zurück, kann die Flügelzellenpumpe wie bisher weiterbetrieben werden. Besonders Steuerungs- und Abschaltvorgänge können daher entfalten, weil der Übertemperaturschutz ausschließlich mechanisch wirkt.

Nach einer Ausgestaltung der Erfindung ist vorgesehen, dass eine Bimetallfeder in einer Ausnehmung der Flügel oder der Wandung der Ausnehmung fixiert angeordnet ist, derart, dass ab einer vorgegebenen Temperatur im Zylinderraum bzw. im Motor ein Endabschnitt der Bimetallfeder seitlich aus den Flügeln oder der Wandung austritt und blockierend oder bremsend mit der Wandung bzw. den Flügeln in Eingriff tritt.

Vorzugsweise ist in der Wandung der Ausnehmung oder seitlich in den Flügeln eine Blockieraussparung geformt, in die in der Blockierposition der Endabschnitt eingreift. Vorzugsweise ist die Blockieraussparung in der Wandung der Ausnehmungen geformt. Eine Bimetallfeder in einer Wandausnehmung anzuordnen ist aufwendiger als im Flügel.

Nach einer weiteren Ausgestaltung der Erfindung ist vorgesehen, dass ein Bremselement eine seitliche Tasche in den Flügeln oder in der Wandung der Ausnehmungen verschließt, die mit einem Dehnstoff gefüllt ist. Das Bremselement kann als Deckel einer Tasche ausgeführt werden, der die Tasche verschließt und zum Beispiel eingeschweißt ist. Alternativ kann das Bremselement auch als eine Art Kolben ausgeführt werden, der vom Dehnstoff beaufschlagt wird.

Ausführungsbeispiele der Erfindung werden nachfolgend anhand von Zeichnungen näher erläutert.
- Fig. 1: zeigt äußerst schematisch einen Querschnitt durch eine Flügelzellenpumpe nach der Erfindung.
- Fig. 2: zeigt die gleiche Ansicht wie Fig. 1, jedoch im Blockierzustand der Flügel.
- Fig. 3: zeigt schematisch einen Flügel der Flügelzellenpumpe nach den Figuren 1 und 2 mit einer Bimetallfeder.
- Fig. 4: zeigt einen im Bereich der Bimetallfeder nach Fig. 3 weggeschnittenen Teil des übrigen Flügels.
- Fig. 5: zeigt wiederum äußerst schematisch einen Querschnitt durch eine erfindungsgemäße Flügelzellenpumpe in einer anderen Ausführungsform.
- Fig. 6: zeigt den Abschnitt eines Flügels der Flügelzellenpumpe nach Fig. 5.
- Fig. 7: zeigt einen Schnitt durch den Flügel nach Fig. 6 im Bereich eines Blockier- bzw. Bremselements.

Die Flügelzellenpumpe nach den Fig. 1 und 2 weist ein Gehäuse 10 auf, in dem ein zylindrischer Pumpenraum 12 angeordnet ist. Im Pumpenraum ist ein Rotor 14 angeordnet mit einer Drehachse exzentrisch zum Pumpenraum 12. In vier um 90° versetzten radialen Ausnehmungen 16 sind Flügel 18 radial beweglich angeordnet. In Ausnehmungen 20 der Flügel sind Bimetallfedern 22 angeordnet mit einem abgebogenen Endabschnitt 24. In der Wandung der Ausnehmungen 16 ist im unteren Bereich eine Blockieraussparung 26 geformt.

Im Betrieb werden die Flügel 18 durch Zentrifugalkraft nach außen gedrückt gegen die Zylinderwandung des Pumpenraums 12, dessen Kontur die Lage der Flügel 18 relativ zu ihrer Ausnehmung 16 bestimmt. Dies ist allgemein bekannt. Im Betrieb befindet sich der hakenförmige Endabschnitt 24 der Bimetallfedern innerhalb der Kontur der Flügel 18, sodass diese sich frei bewegen können. Die Bimetallfedern sind bei 28 am Flügel befestigt, beispielsweise durch Nieten, wie schematisch dargestellt ist. Nur der Vollständigkeit halber sei auf den Saugkanal 30 und den Druckkanal 32 der Pumpe hingewiesen.

Wie in Fig. 2 dargestellt, hat sich der Endabschnitt 24 in die Blockieraussparung 26 eingehakt, sodass die Flügel 18 in ihren Ausnehmungen 16 festgehalten sind. Dieses Einhaken geschieht, wenn durch Temperaturerhöhung über einen vorgegebenen Wert die Bimetallfeder 22 sich verformt. Dadurch pumpt die Flügelzellenpumpe nicht mehr und ein Temperaturanstieg wird verhindert.

In den Figuren 3 und 4 ist die Rückseite der Flügel 18 gezeigt, mit der Anbringung der blattförmigen Bimetallfeder 22. Die aus Kunststoff bestehenden Flügel 18 weisen an der Rückseite beabstandete Rippen 36 auf. In den Abschnitten zwischen den Rippen 36 ist annähernd mittig das obere Ende der Bimetallfeder 22 angenietet. Sie erstreckt sich mit ihrem unteren Abschnitt durch eine Ausnehmung an der Rückseite der Flügel 18 (siehe insbesondere Fig. 4).

Soweit bei der Darstellung in Fig. 5 gleiche Teile wie bei der Ausformungsform nach den Figuren 1 und 2 verwendet werden, werden die gleichen Bezugszeichen eingesetzt. Flügel 18a, die in den radialen Ausnehmungen 16 beweglich sind, unterscheiden sich von den Flügeln 18 dadurch, dass annähernd mittig nahe ihrem oberen Ende eine Tasche 40 geformt ist, die mit einem Dehnstoff 42 gefüllt ist. Die Tasche wird von einem elastisch verformbaren Deckel 44 verschlossen.

Ab einer vorgegebenen Temperatur dehnt sich der Dehnstoff 42 aus, wodurch die Flügel in den Ausnehmungen 16 festgeklemmt werden. Dadurch pumpt die Pumpe nicht mehr, sodass ein Temperaturanstieg verhindert wird.

Lediglich der Vollständigkeit halber sei darauf hingewiesen, dass mit Hilfe von Dehnstoff auch ein Sperrelement, wie der Haken 24 einer Bimetallfeder betätigt werden kann, der bei Ausdehnung des Dehnstoffs dann mit einer Ausnehmung, wie etwa der Ausnehmung 26 in den Fig. 1 und 2, zusammenwirkt.

## Patentansprüche

1. Flügelzellenpumpe oder -kompressor, mit einem Gehäuse (10), in dem ein Rotor (14) um eine Drehachse drehbar gelagert ist, in radialen Ausnehmungen (16) des Rotors (14) verschiebbar angeordnete Flügel (18, 18a), deren vom Boden der Ausnehmung (16) entgegengesetzte Enden mit der Wandung eines Zylinderraums im Gehäuse (10) unter Einwirkung von Zentrifugalkraft zusammenwirken, wobei die Drehachse zur Achse des Zylinderraums exzentrisch ist und der Zylinderraum einen Ansaug- und einen Druckkanal (30, 32) aufweist, wobei in den Flügeln (18, 18a) oder in der Wandung der Ausnehmungen (16) mindestens ein Brems- oder Blockierelement angeordnet ist, das zwischen einer Blockier- oder Bremsposition, in der es form- oder kraftschlüssig mit der Wandung der Ausnehmung (16) oder den Flügeln (18, 18a) zusammenwirkt und einer Freigabeposition, in der die Flügel (18, 18a) sich frei in der Ausnehmung (16) bewegen können, bewegbar ist, **dadurch gekennzeichnet, dass** das Brems- oder Blockierelement ab einer vorgegebenen Temperatur durch Wärmedehnung des Elements oder eines zusätzlichen Dehngegenstands in die Brems- oder Blockierposition bringbar ist.

2. Flügelzellenpumpe nach Anspruch 1, **dadurch gekennzeichnet, dass** eine Bimetallfeder (22) in einer Ausnehmung der Flügel (18) oder der Wandung der Ausnehmungen (16) fixiert angeordnet ist, derart, dass ab einer vorgegebenen Temperatur im Zylinderraum bzw. im Rotor (14) ein Endabschnitt (24) der Bimetallfeder (22) seitlich aus den Flügeln (18) oder der Wandung austritt und blockierend oder bremsend mit der Wandung bzw. den Flügeln (18) in Eingriff tritt.

3. Flügelzellenpumpe nach Anspruch 2, **dadurch gekennzeichnet, dass** in der Wandung der Ausnehmung oder seitlich in den Flügeln (18) eine Blockieraussparung (26) geformt ist, in die in der Blockierposition der Endabschnitt (24) eingreift.

4. Flügelzellenpumpe nach Anspruch 1, **dadurch gekennzeichnet, dass** ein Bremselement seitlich eine Tasche (40) in den Flügeln (18a) oder in der Wandung der Ausnehmungen (16) verschließt, die mit Dehnstoff (42) gefüllt ist.

5. Flügelzellenpumpe nach Anspruch 4, **dadurch gekennzeichnet, dass** das Bremselement ein elastisch verformbarer auswölbbarer Deckel (44) ist.

6. Flügelzellenpumpe nach Anspruch 5, **dadurch gekennzeichnet, dass** der Deckel (44) in den Flügeln (18a) oder die Wandung eingeschweißt ist.

7. Flügelzellenpumpe nach Anspruch 1, **dadurch gekennzeichnet, dass** das Bremselement ein Kolben ist, der einen mit Dehnstoff gefüllten Zylinder abschließt.

## Claims

1. A vane pump or compressor, with a housing (10) in which a rotor (14) is rotatably mounted about an axis of rotation, vanes (18, 18a) displaceably arranged in radial cavities (16) of the rotor (14), the ends of which vanes opposite from the bottom of the cavity (16) interact with the wall of a cylindrical space in the housing (10) under the influence of centrifugal force, wherein the axis of rotation is eccentric with the axis of the cylindrical space and the cylindrical space has a suction and a pressure channel (30, 32), wherein at least one braking or blocking element is arranged in the vanes (18, 18a) or in the wall of the cavities (16), which element is movable between a blocking or braking position in which it interacts in a positive-locking or non-positive manner with the wall of the cavity (16) or the vanes (18, 18a) and a releasing position in which the vanes (18, 18a) can move freely in the cavity (16), **characterized in that** the braking or blocking element can be brought into the braking or blocking position from a predetermined temperature through thermal expansion of the element or of an additional expansion member.

2. The vane pump according to claim 1, **characterized in that** a bimetallic spring (22) is arranged in a fixed manner in a cavity of the vanes (18) or the wall of the cavities (16) such that, from a predetermined temperature in the cylindrical space or in the rotor (14), an end section (24) of the bimetallic spring (22) projects laterally out of the vanes (18) or the wall and engages in a blocking or braking manner with the wall or the vanes (18), respectively.

3. The vane pump according to claim 2, **characterized in that** a blocking recess (26) is formed in the wall of the cavity or laterally in the vanes (18), into which recess the end section (24) engages in the blocking position.

4. The vane pump according to claim 1, **characterized in that** a braking element laterally seals a pouch (40) in the vanes (18a) or in the wall of the cavities (16) which is filled with expandable material (42).

5. The vane pump according to claim 4, **characterized in that** the braking element is an elastically deformable, convexly extendable cover (44).

6. The vane pump according to claim 5, **characterized in that** the cover (44) is welded into the vanes (18a) or the wall.

7. The vane pump according to claim 1, **characterized in that** the braking element is a piston that closes a cylinder filled with expandable material.

## Revendications

1. Compresseur ou pompe à palettes comportant un boîtier (10) dans lequel est supporté un rotor (14) de manière à pouvoir tourner autour d'un axe de rotation, des palettes (18, 18a) agencées de manière coulissante dans des cavités radiales (16) du rotor (14), dont les extrémités opposées au fond de la cavité (16) interagissent avec la paroi d'une chambre de cylindre dans le boîtier (10) sous l'action de la force centrifuge, dans lequel l'axe de rotation est excentrique par rapport à l'axe de la chambre de cylindre et la chambre de cylindre comporte un canal d'aspiration et un canal de refoulement (30, 32), dans lequel au moins un élément de freinage ou de blocage est agencé dans les palettes (18, 18a) ou dans la paroi des cavités (16), qui est mobile entre une position de blocage ou de freinage dans laquelle il interagit par engagement de forme ou de force avec la paroi de la cavité (16) ou avec les palettes (18, 18a), et une position de libération dans laquelle les palettes (18, 18a) peuvent se déplacer librement dans la cavité (16), **caractérisé en ce que** l'élément de freinage ou de blocage peut être amené dans la position de freinage ou de blocage par dilatation thermique de l'élément ou d'un composant de dilatation additionnel à partir d'une température prédéfinie.

2. Pompe à palettes selon la revendication 1, **caractérisée en ce qu'**un ressort bimétallique (22) est agencé de manière fixe dans une cavité des palettes (18) ou dans la paroi des cavités (16), de telle sorte qu'à partir d'une température prédéfinie dans la chambre de cylindre ou dans le rotor (14), une section terminale (24) du ressort bimétallique (22) ressort latéralement hors des palettes (18) ou de la paroi et s'engage avec blocage ou freinage avec la paroi ou les palettes (18).

3. Pompe à palettes selon la revendication 2, **caractérisée en ce qu'**est formée dans la paroi de la cavité ou latéralement dans les palettes (18) une encoche de blocage (26) dans laquelle s'engage la section terminale (24) dans la position de blocage.

4. Pompe à palettes selon la revendication 1, **caractérisée en ce qu'**un élément de freinage referme latéralement une poche (40) dans les palettes (18a) ou dans la paroi des cavités (16), qui est remplie d'un matériau de dilatation (42) .

5. Pompe à palettes selon la revendication 4, **caractérisée en ce que** l'élément de freinage est un couvercle (44) renflable élastiquement déformable.

6. Pompe à palettes selon la revendication 5, **caractérisée en ce que** le couvercle (44) est soudé sur les palettes (18a) ou la paroi.

7. Pompe à palettes selon la revendication 1, **caractérisée en ce que** l'élément de freinage est un piston qui obture un cylindre rempli d'un matériau de dilatation.
